# EUROPÄISCHE PATENTSCHRIFT

(11) **EP 0 210 580 B1**
(45) Veröffentlichungstag und Bekanntmachung des Hinweises auf die Patenterteilung: **28.12.1988**
(21) Anmeldenummer: 86110069.1
(22) Anmeldetag: 22.07.1986
(51) Int. Cl.: D04B 9/12, D04B 1/02, D04B 23/08, D04B 21/02

(54) **Polschlingengewirke sowie Verfahren und Maschine zu seiner Herstellung**
Pile loop knit work and method and machine for manufacturing it
Tricot à boucles poil et procédé et dispositif pour sa fabrication

(30) Priorität: 25.07.1985 BG 71223/85
(43) Veröffentlichungstag der Anmeldung: 04.02.1987
(73) Patentinhaber: T F "PETKO VLADOV", Tvardiza (BG)
(72) Erfinder: Petkov Petkov, Petko, Dipl.-Ing., Tvardiza (BG)
(74) Vertreter: Finck, Dieter, Dr.Ing.

(56) Entgegenhaltungen:
- DD-A- 134 789
- DE-A- 2 421 868

## Beschreibung

Die Erfindung betrifft ein laufmaschengehemmtes Polschlingengewirke sowie ein Verfahren und eine Maschine zu seiner Herstellung, die bei der Produktion von Textilien mit ein- und zweiseitiger Polschlingenoberfläche eingesetzt werden.

Bekannt ist ein Polschlingengewirke mit einem ein-und zweiseitigen Liropol-Schlingenpol, das aus einem Warengrund bzw. einer Grundware besteht, die von den Maschenstäben von in Fransebindung gelegten Bindekettfäden und einem Schlussfadensystem, die zwischen Nadel- und Platinenmasche der Franse über vier Maschenstäbchen eingebunden sind, sowie von einem hinteren und vorderen Polfaden gebildet wird, die jeweils zwischen Nadel- und Platinenmasche der Franse zwischen zwei benachbarten Stäbchen abgebunden sind (Vliessstoffe, Verlag Technika, 1980).

Nachteilig bei dem Liropol-Gewirke sind eine Trennung des Warengrundes, hervorgerufen durch die Fransebindung, ein begrenztes Struktursortiment des Gewirkes, eine ungenügende Festigkeit des Schlingenpols beim Ziehen der vorderen Polfäden und ungenügende hygienische Eigenschaften des Gewirkes aufgrund der zwangsläufigen Anwendung von Endlosfäden als Wirkfäden.

Bei dem Verfahren zur Herstellung des Liropol-Gewirkes durchlaufen die Wirknadeln von einer hinteren Endstellung nacheinander eine Zone für die Legung von hinteren Polfäden, eine Zone für das Drükken der hinteren Polfäden und ein Schussfadensystem, eine Zone für die Legung von einem Schussfadensystem, und eine Zone für die Legung der vorderen Polfäden und erreichen eine vordere Endstellung für die Legung von Strickfäden. Die vorderen Polfäden werden nicht gewirkt, sondern mit den Wirkfäden durch die Platinen- und Nadelmaschen der Franse abgebunden, wobei die Legung des einen Schussfadensystems und der hinteren Polfäden über den Wirknadeln und der Abzug unter die Wirknadeln durch eine spezielle Druckplatine erfolgt.

Bei diesem Verfahren muss ein Druck der gelegten hinteren Polfäden auf den Wirknadeln und dem Schussfadensystem ausgeübt werden. Das Verfahren erlaubt lediglich eine gleichlegige Legung des Schussfadensystems in einer Maschenreihe, was die Erzielung verschiedenartiger Strukturgewirke einschränkt. Ferner gewährleistet die Abbindung der vorderen Polfäden durch die Platinen- und Nadelmaschen in der Franse keine stabile Bindung der Polfäden mit dem Warengrund.

Die zur Herstellung von Liropol-Gewirken mit ein-und zweiseitigem Schlingenpol verwendete Maschine besteht aus Wirknadeln mit einem Schlitz, die senkrecht zur Ebene der vorderen und hinteren Polplatinen verlaufen. Zwischen den Wirknadeln sind Schiebernadeln vorgesehen. Hinter den hinteren Polplatinen sind spezielle Druckplatinen und Lochnadeln für die hintere Schlingenoberfläche angeordnet. Vor den vorderen Polplatinen sind Lochnadeln für die vordere Poloberfläche und Lochnadeln für die Wirkfäden angeordnet. Bei der Liropol-Maschine müssen Nadeln mit einem Schlitz verwendet werden, was eine grosse Spannung der Wirkfäden erfordert, wodurch die Fadenbruchhäufigkeit und die Fehler im Gewirke erhöht werden, es sei denn, man benutze feste und elastische Endlosfäden als Wirkfäden. Da spezielle Druckplatinen erforderlich sind, ist der Aufbau der Maschine kompliziert. Das Vorhandensein von lediglich einem System von Schieberschussnadeln schränkt die Sortimentsmöglichkeiten für Gewirke mit verschiedenartigen Strukturen ein. Die Anordnung der Lochnadeln auf den vorderen Polfäden erlaubt lediglich die Legung, aber nicht das Wirken.

Zum Stand der Technik gehört weiterhin ein maschenlaufgehemmtes Polschlingengewirke, bei dem die Struktur des Liropol-Gewirkes vervollkommnet ist. Die normal offenen vorderen Polschlingen werden von den vorderen Polfäden des Liropol-Gewirkes gebildet und sind mindestens im überwiegenden Teil derjenigen Maschenreihe gebunden, in denen sie gleichlegig mit den Wirkfäden zwischen den Nadel-und Platinenmaschen gelegt sind, wobei die in sämtlichen Maschen gebildeten offenen Schlaufen auf die rechte Seite der Ware durchgezogen sind (DD-B-134789).

Es ergeben sich die gleichen Nachteile wie beim Liropol-Gewirke, wobei Maschenfestigkeit und Durchziehen der vorderen Polfäden teilweise verbessert sind, was sich jedoch einschränkend auf die Sortimentsmöglichkeiten auswirkt.

Bei der Herstellung dieses maschenlaufgehemmten Polschlingengewirkes werden im Gegensatz zur Herstellung des Liropol-Gewirkes die vorderen Polfäden den Häkelnadeln in jeder zweiten Maschenreihe gleichlegig zu den Bindekettfäden vorgelegt und dadurch am Schaft jeder Nadel geklemmt. Beim Rückzug wird die Klemmung aufrechterhalten, wobei je eine offene Schlaufe aus Polfadenmaterial aus einer Fadenreserve gebildet wird, die beim Pressen der durch die Wirknadeln gebildeten Masche erzielt wird. Verglichen mit der Herstellung des Liropol-Gewirkes lässt sich lediglich die Maschenfestigkeit der Hälfte der Polreihen verbessern.

Die Maschine zur Herstellung von maschenlaufgehemmten Polschlingengewirken unterscheidet sich von der Liropol-Maschine dadurch, dass an den Stellen zwischen den Nadeln vor den vorderen Polplatinen bewegliche Zusatzpolplatinen vorhanden sind. Sie sind zur Lieferung der Fadenreserve für die Bildung der Schlaufe aus Polfadenmaterial heb- und senkbar (siehe z.B. DE-A-2 421 868).

Verglichen mit der Liropol-Maschine ist der Aufbau dieser bekannten Maschine aufgrund des Einschaltens von Zusatzpolplatinen mit separatem Antrieb noch komplizierter.

Bekannt ist schliesslich noch eine Einrichtung zur Herstellung von Polschlingengewirken an einer Liropol-Wirkmaschine, die unter den Wirknadeln angeordnete Kulierplatinen ausweist, deren Kulierende zu der Antriebseinrichtung der Wirknadeln geschwenkt ist, die auf einem beweglichen Kamm mit einer hin-und hergehenden Bewegung montiert sind. Diese Einrichtung erleichtert teilweise die Beanspruchung der Strickfäden beim Strickprozess.

Die der Erfindung zugrundeliegende Aufgabe besteht darin, ein Polschlingengewirke mit verbesserten Eigenschaften hinsichtlich der Maschenfestigkeit und der Festigkeit beim Ziehen von vorderen Polfäden, bei dem sich Naturfasergarne als Wirkfäden in einer umfassenden Maschenstrukturplatte verwenden lassen, ein Verfahren zur Herstellung eines solchen Polschlingengewirkes, das eine feste Bindung der vorderen Polfäden in jeder Maschenreihe mit den Fransemaschen gewährleistet und die Herstellung mannigfaltiger Maschenstrukturen erlaubt, sowie eine Maschine zur Herstellung des Polschlingengewirkes mit mannigfaltiger Struktur zu schaffen, mit der bei einfachem Aufbau die Fadenspannung und die Fadenbruchhäufigkeit reduziert werden kann.

Diese Aufgabe wird ausgehend von einem Polschlingengewirke, das aus einem Warengrund bzw. einer Grundware besteht, der bzw. die von den Maschenstäbchen der in geschlossener Franse gelegten Bindekettfäden und einem Schussfadensystem, die zwischen den Platinen- und Nadelmaschen der Franse abgebunden sind, und von vorderen und hinteren Polfäden gebildet wird, wobei die hinteren Polfäden jeweils zwischen zwei benachbarten Maschenstäbchen zwischen den Nadel- und Platinenmaschen der Franse gebunden sind, erfindungsgemäss dadurch gelöst, dass die vorderen Polfäden als Plattierschlingen der Franse in zwei aufeinanderfolgenden Maschenreihen von zwei benachbarten Maschenstäbchen gewirkt sind und ein oder mehrere Schussfadensysteme gleich- oder gegenlegig unter einem oder mehreren Maschenstäbchen gelegt und zwischen den Platinen- und Nadelmaschen der Franse gebunden sind und zwischen den Platinen- und Nadelmaschen der vorderen Plattierpolschlingen verlaufen.

Bei einem Verfahren zur Herstellung eines Polschlingengewirkes, bei dem die Nadel von einer hinteren Endstellung aus nacheinander eine Zone für die Legung hinterer Polfäden und eine Zone für die Legung eines Schussfadensystems durchläuft und eine vordere Endstellung für die Legung von Wirkfäden erreicht, werden erfindungsgemäss die vorderen Polfäden auf zwei benachbarten Nadeln in zwei aufeinanderfolgenden Maschenreihen gleichzeitig mit der Legung der Wirkfäden gelegt und gewirkt, wobei zwei benachbarte Maschenstäbchen mit offenen oder geschlossenen Maschen und einer vorderen dazwischenliegenden Polfläche gebildet werden, ein oder mehrere Schussfadensysteme gleich- oder gegenlegig gelegt werden, sich unter den Wirknadeln in einer oder mehreren Wirkreihen über einem oder mehreren Maschenstäbchen aufhalten, und die hinteren Polfäden vor zwei Maschenstäbchen gelegt werden und sich unter der Wirknadel aufhalten.

Bei der Maschine zur Herstellung eines Polschlingengewirkes mit zur Ebene vorderer und hinterer Polplatinen senkrecht verlaufenden Wirknadeln, zwischen denen ein Schusslochnadelsystem angeordnet ist, wobei hinter den hinteren Polplatinen Lochnadeln für die hintere Polfläche und vor den vorderen Polplatinen Lochnadeln für die vordere Polfläche und Lochnadeln für die Kettenwirkfäden angeordnet sind, sind erfindungsgemäss die Wirknadeln Zungennadeln. Zwischen den hinteren und vorderen Polplatinen sind zumindest zwei Schusslochnadelsysteme angeordnet. Auf der Seite der vorderen Polplatinen sind Lochnadeln für die vorderen Polfäden und die Lochnadeln für die Kettenwirkfäden symmetrisch unter und über der Ebene der Wirknadel angeordnet. Die Wirknadel kann eine Spitze aufweisen, unter der eine Schiebefläche ausgebildet ist.

Erfindungsgemäss kann ein Polschlingengewirke mit maschenfestem Grund und Polschlingenbeständigkeit beim Ziehen der Polfäden in mannigfaltiger Struktur durch Kombination beider Schussfadensysteme hergestellt werden. Die hygienischen Eigenschaften des Gewirkes sind aufgrund der möglichen Anwendung von Wirkfadengarnen sehr gut. Aufgrund der reduzierten Fadenbruchhäufigkeit der Wirkfäden infolge der reduzierten dynamischen Beanspruchung bei der Legung lässt sich eine erhöhte Produktivität erreichen.

Anhand von Zeichnungen wird die Erfindung beispielsweise näher erläutert. Es zeigen:
Fig. 1 schematisch im Schnitt eine Maschine zur Herstellung eines Polschlingengewirkes mit zwei Schussnadelsystemen;
Fig. 2 bis 5 axionometrisch die Arbeitselemente der Maschine in vier Arbeitsmomenten bei einem Arbeitsgang des Wirkprozesses;
Fig. 6 im Schnitt eine Wirknadelplatte und
Fig. 7 und 8 Ausführungsbeispiele von Strukturen eines Polschlingengewirkes.

Die Maschine zur Herstellung eines Polschlingengewirkes mit gezogenem Schlingenpol hat Wirknadeln 1, die sich senkrecht zur Ebene symmetrisch angeordneter vorderer und hinterer Polplatinen 7 und 8 erstrecken, die unbeweglich sind. Dazwischen sind ein oder mehrere Schusslochnadelsysteme 4 und 5 angeordnet, in die die Schussfäden 10 und 11 eingezogen sind.

Vor den Wirknadeln 1 sind die Lochnadeln 3 und 13 angeordnet, in denen die Wirkfäden 9 und die Polfäden 14 eingezogen sind. Hinter den hinteren Polplatinen 8 sind die Lochnadeln 6 angeordnet, in denen die Polfäden 12 eingezogen sind. Die Wirknadeln 1 durchlaufen einen Schlitz der Stützschiene 2, die hinter den hinteren Polplatinen 8 angeordnet ist. Die Wirknadel 1 besteht (Fig. 6) aus einem Schaft mit einem verjüngten Teil 19, in dessen vorderem Ende in einer Erweiterung über ein Gelenk 17 eine Zunge 18 gehalten und nach der Erweiterung ein Stutzen 21, der in einem Haken 20 mit einer Spitze 15 endet, ausgebildet ist, unter der eine Schiebefläche 16 vorgesehen ist.

Das Polschlingengewirke wird folgendermassen hergestellt:
Am Beginn des Wirkzyklus bewegen sich die Wirknadeln 1 hin- und hergehend und laufen bei der Bewegung zum vorderen Totpunkt gemäss Fig. 2 zwischen den vorderen und hinteren Polplatinen 7 und 8 hindurch, über die unter ihnen durch die Lochnadeln 6 gelegten hinteren Polfäden 12 und die von den Lochnadeln 4 und 5 gelegten Schussfadensysteme 10 und 11. Das Legen der hinteren Polfäden 12 und der Schussfadensysteme 10 und 11 erfolgt durch eine waagerechte Bewegung nach links und rechts und eine senkrechte Bewegung der Lochnadeln nach unten und nach oben.

Die waagerechte und senkrechte Bewegung der beiden Schusslochnadelsysteme ist unabhängig voneinander und kann für eine gegebene Maschenreihe beliebig je nach der technologischen Aufgabe ausgelegt werden. Die waagerechte Bewegung der Lochnadel 6 verwirklicht die Legung der hinteren Polfäden über einer oder zwei Nadelteilungen. Über einer Nadelteilung weist das Gewirke keine linke Polfläche auf. Über zwei Nadelteilungen mittels der hinteren Polplatinen 8 weist das Gewirke eine linke Polfläche auf. Bei der weiteren Bewegung der Wirknadein zum vorderen Totpunkt öffnen die durch die vordere Maschenreihe gebildeten Maschen die Zungen 18 der Wirknadeln in der Zone der Maschenbildung, die sich zwischen den festen Polplatinen 7 und 8 befindet. Somit erreichen die Wirknadeln den vorderen Totpunkt mit geöffneten Zungen gemäss Fig. 3, wo die Legung der vorderen Polfäden 14 durch die Lochnadeln 13 und die Legung der Kettenwirkfäden 9 durch die Lochnadeln 3 erfolgt. Die Lochnadeln 3 legen in den Wirknadeln die Kettenwirkfäden 9 in Fransebindung. Die Lochnadeln 13 legen die vorderen Polfäden 14 in der Wirknadel in Trikotbindung. Das Wesen der Legung besteht in dem Legen der Fäden in den Stutzen 21 der Wirknadeln 1. Zur Bildung einer Maschenreihe führen die Lochnadeln 3 zwei Bewegungen durch, nämlich das Verlegen von einer Nadelteilung nach links oder nach rechts und eine schüttelnde Bewegung nach unten und nach oben. Die gleichen Bewegungen werden auch durch die Lochnadeln 13 ausgeführt, wobei sie von links nach rechts in den Wirknadeln für die gezeigte Maschenreihe legen, und bei der nächsten Maschenreihe die Lochnadeln 13 von rechts nach links legen. Jede L0chnadel 12[egtdiePolfäden 14 von zwei benachbarten Wirknadeln in zwei aufeinanderfolgenden Reihen und bildet mittels der vorderen Polplatten 7 eine rechte Polfläche.

Bei der Bewegung zum hinteren Totpunkt läuft die Wirknadel 1 durch die Zone der Maschenbildung gemäss Fig. 4, wobei die Masche der vorherigen Maschenreihe, die am Schaft der Wirknadel liegt, die Zungen 18 schliesst. Bei ihrer weiteren Bewegung zum hinteren Totpunkt befreit sich die Wirknadel von der alten Masche, die über der Zunge läuft und durch die auf der Abbildung gezeigten Walzen nach unten gezogen wird. Wenn die Wirknadel 1 den hinteren Totpunkt gemäss Fig. 5 erreicht, vollzieht sich eine Legung zwischen und ein Halten unter den Wirknadein 1 der hinteren Polfäden und der Schussfadensysteme durch die Lochnadeln 4, 5 und 6.

Bei dem in Fig. 7 gezeigten Polschlingengewirke wird der Grund des Gewirkes von den Maschenstäbchen, die von den Kettwirkfäden 9 gewirkt und durch die Platinen- und Nadelmasche der Franse abgebunden sind, einem Schussfadensystem 10, das über vier Maschenstäbchen für die eine Maschenreihe gelegt ist und von einem Schussfadensystem 11 gebildet, das durch die Platinen- und Nadelmasche der Franse abgebunden und über vier Maschenstäbchen für die nächste Maschenreihe gelegt ist. Die vorderen Polfäden 14 sind als plattierende Schlingen der Franseschlingen durch die Kettwirkfäden 9 in zwei aufeinanderfolgenden Maschenreihen zwei benachbarter Maschenstäbchen gewirkt. Die hinteren Polfäden 12, die durch die Lochnadeln 6 gelegt sind, die die linke Polfläche bilden, sind in der Figur nicht gezeigt.

Bei dem in Fig. 8 gezeigten Polschlingengewirke wird der Grund des Gewirkes von Maschenstäbchen gebildet, die von den Kettwirkfäden 9 gewirkt sind, welche durch die Platinen- und Nadelmasche der Franse mit Schussfadensystemen 10 und 11 abgebunden sind, die gegenlegig über zwei Maschenstäbchen für jede Maschenreihe gebunden sind. Die vorderen Polfäden 14 und die hinteren Polfäden 12 im Gewirke sind zu dem Gewirke von Fig. 7 analog.

## Patentansprüche

1. Polschlingengewirke, bestehend aus einem Warengrund, der von den Maschenstäbchen der in geschlossener Franse gelegten Kettwirkfäden gebildet wird, die zwischen Platinen- und Nadelmaschine der Franse abgebunden sind, wobei die hinteren Polfäden jeweils zwischen zwei benachbarten Maschenstäbchen zwischen den Platinen- und Nadelmaschen der Franse abgebunden sind, dadurch gekennzeichnet, dass die vorderen Polfäden (14) als Plattiermaschen der Franse in zwei aufeinanderfolgenden Maschenreihen von zwei benachbarten Maschenstäbchen gewirkt sind, und dass ein oder mehrere Schussfadensysteme (10, 11) gleich- oder gegeniegig unter einem oder mehreren Maschenstäbchen gelegt sind, zwischen den Platinen- und Nadelmaschen der Franse abgebunden sind und zwischen den Platinen- und Nadelmaschen der plattierenden vorderen Polschlingen laufen.

2. Verfahren zur Herstellung eines Polschlingengewirkes nach Anspruch 1, bei dem die Wirknadel von einer hinteren Endstellung aufeinanderfolgend durch eine Zone für die Legung hinterer Polfäden und durch eine Zone für die Legung eines Schussfadensystems läuft und eine vordere Endstellung für die Legung der Wirkfäden erreicht, dadurch gekennzeichnet, dass die vorderen Polfäden (14) auf zwei benachbarten Wirknadeln (1) in zwei aufeinanderfolgenden Maschenreihen gleichzeitig mit der Legung der Wirkfäden gelegt und gewirkt werden, wobei zwei benachbarte Maschenstäbchen von geöffneten oder geschlossenen Maschen und einer dazwischenliegenden rechten Polfläche gebildet werden, dass ein oder mehrere Schussfadensysteme (10, 11) gleich- oder gegenlegig gelegt und unter den Wirknadeln (1) in einer oder mehreren Strickreihen über ein oder mehrere Maschenstäbchen aufgehalten werden, und dass die hinteren Polfäden (12) über zwei Maschenstäbchen gelegt und unter der Stricknadel (1) aufgehalten werden.

3. Maschine zur Herstellung eines Polschlingengewirkes nach Anspruch 1 oder zur Durchführung des Verfahrens nach Anspruch 2 mit Wirknadeln, die senkrecht zur Ebene von vorderen und hinteren Polplatinen verlaufen, zwischen denen ein Schusslochnadelsystem angeordnet ist, wobei hinter den hinteren Polplatinen Lochnadeln für die hintere Polfläche und vor den vorderen Polplatinen für die hintere Polfläche Lochnadeln für die vordere Polfläche sowie Lochnadeln für die Kettenwirkfäden angeordnet sind, dadurch gekennzeichnet, dass die Wirknadeln (1) Zungennadeln sind, und dass zwischen den hinteren und vorderen Polplatinen (7, 8) mindestens zwei Schusslochnadelsysteme (4, 5) und auf der Seite der vorderen Polplatinen (7) zwei Lochnadelsysteme für vordere Polflächen (13) und für Kettwirkfäden (3) symmetrisch unter und über der Ebene der Wirknadel angeordnet sind.

4. Maschine nach Anspruch 3, dadurch gekennzeichnet, dass die Wirknadel (1) eine Spitze (15) aufweist, unter der eine Schiebefläche (16) ausgebildet ist.

## Claims

1. Pile loop knitted textile consisting of a basic product which is formed by wales of the warp-knit threads being laid in a closed fringe (pillar stitch), which wales are joined between sinker loop and needle loop of the fringe, the rear pile threads being joined in their turn between two neighbouring wales between the sinker loops and needle loops of the fringe, characterized in that the front pile threads (14) are knitted as plating loops of the fringe in two successive rows of loops of two neighbouring wales, and in that one or several weft thread systems (10, 11) are laid in the same or the opposite way of position beneath one or several wales, are joined between the sinker loops and needle loops of the fringe, and run between the sinker loops and needle loops of the plating front pile loops.

2. Method for producing a pile loop knitted textile according to claim 1, in which the knitting needle runs from a rear end position successively through a zone for the laying of rear pile threads and through a zone for the laying of a weft thread system and reaches a front end position for the laying knitting threads, characterized in that the front pile threads (14) are laid and knitted on two adjoining knitting needles (1) in two successive rows of loops, at the same time as the laying of knitting threads, two adjoining wales being formed by open or closed loops and by a suitable right pile surface lying therebetween, in that one or several weft thread systems (10,11) are laid the same of the opposite way of position and are held beneath the knitting needles (1) in one or several knitting rows above one or several wales, and in that the rear pile threads (12) are laid above two wales and are held beneath the knitting needle (1).

3. Machine for producing a pile loop knitted textile according to claim 1 or for carrying out the method according to claim 2 with knitting needles, which extend perpendicularly to the plane of front and rear pile sinkers, between which a weft eyelet needle system is arranged, eyelet needles for the rear pile web being arranged behind the rear pile sinkers, and eyelet needles for the front pile web as well as eyelet needles for the warp-knit threads being arranged in front of the front pile sinkers for the rear pile web, characterized in that the knitting needles (1) are latch needles, and in that the least two weft eyelet systems (4, 5) are arranged between the rear and the front pile sinkers (7, 8) and two eyelet needle systems for front pile threads (13) and for warp-knit threads (3) are arranged on the side of the front pile sinkers (7) symmetrically beneath and above the level of the knitting needle.

4. Machine according to claim 3, characterized in that the knitting needle (1) has a point (15) beneath which a sliding surface (16) is formed.

## Revendications

1. Tricot en peluche bouclée, composé d'un fond qui est formé par les colonnes de mailles de fils de tricot chaîne posés en frange fermée, qui sont liés entre la maille de platine et la maille d'aiguille de la frange, les fils de poil arrière étant liés chacun entre deux colonnes de mailles adjacentes entre les mailles de platine de les mailles d'aiguille de la frange, caractérisé en ce que les fils de poil avant (14) sont tricotés en mailles de vanisage de la frange dans deux rangs de mailles successifs de deux colonnes de mailles adjacentes, et en ce que qu'un ou plusieurs système(s) de fils de trame (10, 11) sont posés sous une ou plusieurs colonne(s) de mailles, selon le même sens ou des sens inverses de pose, liés entre les mailles de platine et les mailles d'aiguilles de la frange et passent entre les mailles de platine et les mailles d'aiguille des boucles de poil avant vanisées.

2. Procédé de fabrication d'un tricot en peluche bouclée selon la revendication 1, selon lequel l'aiguille de tricotage traverse successivement, à partir d'une position extrême arrière, une zone pour la pose de fils de poil arrière, puis une zone pour la pose d'un système de fils de trame et atteint une position extrême avant pour la pose de fils de tricot, caractérisé en ce que les fils de poil avant (14) sont posés et tricotés sur deux aiguilles de tricotage adjacentes (1), dans deux rangs de mailles successifs, en même temps que se fait la pose des fils de tricot, deux colonnes de mailles adjacentes étant alors formées par des mailles ouvertes ou fermées et par une surface de poil droite située entre ces mailles, en ce qu'un ou plusieurs système(s) de fils de trame (10, 11) est ou sont posé(s) selon le même sens ou des sens inverse de pose et est ou sont retenu(s) sous les aiguilles de tricotage (1) en un ou plusieurs rang(s) de mailles au-dessus d'une ou plusieurs colonne(s) de mailles, et en ce que les fils de poil arrière (12) sont posés au-dessus de deux colonnes de mailles et retenus au-dessous des aiguilles de tricotage (1).

3. Machine pour la fabrication d'un tricot en peluche bouclée selon la revendication 1, ou pour la mise en oeuvre du procédé selon la revendication 2, com- preant des aiguilles de tricotage qui s'étendent perpendiculairement au plan des platines de poil avant et arrière, entre lesquelles est disposé un système de passettes de trame, cependant qu'en arrière des platines de poil arrière, sont disposés des passettes pour la surface de poil arrière et qu'en avant des platines de poil avant pour la surface de poil arrière, sont disposées des passettes pour la surface de poil avant ainsi que des passettes pour les fils de tricot de chaîne, caractérisée en ce que les aiguilles de tricotage ( 1 ) sont des aiguilles à clapet et en ce que, entre les platines de poil arrière et avant (7, 8), sont disposés au moins deux systèmes de passettes de trame (4, 5) et, sur le côté des platines de poil avant (7), sont disposés deux systèmes de passettes pour les fils de poil avant (13) et pour les fils de tricot de chaîne (3), qui sont répartis symétriquement au-dessous et au-dessus du plan des aiguilles de tricotage.

4. Machine selon la revendication 3, caractérisée en ce que l'aiguille (1) présente une pointe (15) sous laquelle est formée une surface de glissement (16).
